# NEUE EUROPÄISCHE PATENTSCHRIFT

(11) **EP 0 771 923 B2**
(45) Veröffentlichungstag und Bekanntmachung des Hinweises auf die Entscheidung über den Einspruch: **03.03.2010**
(45) Hinweis auf die Patenterteilung: 24.09.2003
(21) Anmeldenummer: 96111204.2
(22) Anmeldetag: 11.07.1996
(51) Int. Cl.: E05F 15/00, E05F 15/16, H02H 7/085, G05B 19/42, G05B 19/4061

(54) **Überwachung der Bewegung eines antreibbaren, ein- oder mehrteiligen Tür- oder Torblattes**
Movement monitor for a single or multiple panel door or gate
Surveillance de mouvement d'un vantail de porte ou de portail entraîné, vantail en une plusieurs parties

(30) Priorität: 31.10.1995 DE 19540620
(43) Veröffentlichungstag der Anmeldung: 07.05.1997
(73) Patentinhaber: MARANTEC Antriebs- und Steuerungstechnik GmbH & Co. KG, 33428 Marienfeld (DE)
(72) Erfinder: Hörmann, Michael, D-33813 Oerlinghausen (DE)
(74) Vertreter: Laufhütte, Dieter

(56) Entgegenhaltungen:
- EP-A- 0 012 528
- EP-A- 0 079 801
- EP-A- 0 083 947
- EP-A- 0 410 204
- DE-A- 4 206 272
- DE-A1- 4 000 730
- US-A- 4 338 553
- US-A- 5 051 672
- US-A- 5 131 506
- US-A- 5 278 480
- US-A- 5 315 220
- ROLF ISERMANN: 'Überwachung und Fehlergiagnose', 01 Januar 1994, VDI VERLAG GMBH, DÜSSELDORF, ISBN 3540621784

## Beschreibung

Die Erfindung betrifft ein Verfahren zur Überwachung der Bewegung eines antreibbaren, ein- oder mehrteiligen Tür- oder Torblatts.

Ein derartiges Verfahren ist aus EP-B1-0 083 947 bekannt. Die darin offenbarte Überwachungseinrichtung beruht auf dem Grundgedanken, daß der Ist-Verlauf der erforderlichen Kraft zum Antrieb des Torblatts über die Überführungsstrecke fortlaufend mit einem Soll-Verlauf verglichen wird. Überschreitet die Differenz zwischen Ist-Verlauf und Soll-Verlauf einen vorher festgelegten Betrag, so wird ein Unterbrechungssignal erzeugt, das den Antrieb des Torblatts abschaltet oder dessen Bewegungsrichtung umkehrt. Der Soll-Verlauf wird dabei zumindest einmalig vor Inbetriebnahme des Tores für einen hindernisfreien Normalbetrieb entlang der Überführungsstrecke aufgenommen und abgespeichert.

Ein derartiges Überwachungssystem weist bereits gegenüber anderen bekannten Überwachungseinrichtungen, wie z.B. unter nachgiebigen Wulsten angeordnete elektrische Kontakte, einen verbesserten Gefahrenschutz auf. Dennoch können auch bei einer derartigen Überwachungseinrichtung noch Fälle auftreten, in denen das Kriterium zum Erzeugen des Unterbrechungssignals nicht ausreichend empfindlich ist. Stößt die Torblattkante z.B. gegen weiche Hindernisse, so steigt die Bewegungskraft zur Bewegung des Torblatts gegenüber einem harten Hindernis langsamer an, so daß bis zum Auslösen des Unterbrechungssignals ein längerer Zeitraum verstreicht. Stößt die Kante des Torblatts also z.B. in die seitliche Leistengegend einer Person, die unbeabsichtigt während der Bewegung des Torblatts in dessen Bewegungsbahn gelangt, so wird das Unterbrechungssignal der Überwachungseinrichtung mitunter nicht ausreichend früh ausgelöst.

US 5,051,672 beshreibt ein automatisches Fenster-/Türsystem mit einem Drucksensor und einem Defektorkeis zur Answertung der Druckänderung.

Aufgabe der Erfindung ist es daher, die Überführungsbewegung zwischen der Offenstellung und der Schließstellung von Toren oder Türen der in Frage stehenden Art auf eine Abweichung von dem Normalbetrieb hin möglichst feinfühlig zu überwachen.

Ausgehend von einem Verfahren der gattungsgemäßen Art wird diese Aufgabe erfindungsgemäß durch die Merkmale des Patentanspruchs 1 gelöst. Die erfindungsgemäße Lösung besteht darin, daß zusätzlich zu dem bekannten Verfahren an jedem abgetasteten Punkt eine Ableitung des Ist-Verlaufs des Motorstroms der Torbewegung nach der Zeit gebildet wird und daß ein Unterbrechungssignal auch dann erzeugt wird, wenn ein Kriterium gemäß der bestimmten Ableitung nicht erfüllt ist. Der Soll-Verlauf der betreffenden physikalischen Betriebsgröße wird dabei mindestens einmalig vor Inbetriebnahme des Tores für einen hindernisfreien Normalbetrieb entlang der Überführungsstrecke aufgenommen und gespeichert.

Die mit der Erfindung erzielten Vorteile bestehen insbesondere darin, daß die Überwachungseinrichtung beim Auftreffen des Tores auf harte Gegenstände und/oder weiche Gegenstände gleichermaßen empfindlich reagiert. Gegenüber einer Überwachungseinrichtung der gattungsgemäßen Art läßt sich diese Verbesserung dabei mit einem verhältnismäßig geringem Aufwand erzielten.

Vorzugsweise wird zur Bildung des Ist-Änderungsverlaufs und/oder des Soll-Änderungsverlaufs die erste Ableitung nach der Zeit gebildet, es können aber auch höhere Ableitungen Verwendung finden.

Der vorzugebende Differenzwert, um den der Ist-Änderungsverlauf von dem Soll-Änderungsverlauf abweichen muß, um den Hindernisfall zu signalisieren, ist zum einen von äußeren Einwirkungen wie Windeinflüssen, geringfügigen Vereisungen und dergleichen abhängig, zum anderen berücksichtigt er geringe Änderungen im Ablaufwiderstand. Nach einer bevorzugten Ausführungsform wird ein fester Differenzwert über den gesamten Bewegungsablauf hinweg vorher festgelegt, grundsätzlich kann der Differenzwert aber auch über die Überführungsstrecke hinweg unterschiedlich bemessen sein, insbesondere zur Kompensation der je nach erreichter Bewegungsstrecke unterschiedlichen Windbeeinträchtigung.

Nach einer bevorzugten Ausführungsform wird der Soll-Verlauf erst nach Installation des Tores am Einsatzort aufgenommen und abgespeichert und daraufhin der Soll-Änderungsverlauf bestimmt und ebenfalls abgespeichert. Hierdurch lassen sich die tatsächlich auftretenden Betriebsverhältnisse unter normalen Bedingungen mit den tatsächlich herrschenden Umwelteinflüssen in realistischer Weise berücksichtigen. Da sich die Betriebsverhältnisse durch Verschleiß oder ähnliches im Laufe der Zeit ändern, kann der Soll-Verlauf nach bestimmten Betriebsintervallen des Tores neu aufgenommen und gespeichert sowie daraus ein neuer Soll-Änderungsverlauf bestimmt werden. Selbstverständlich ist es aber auch möglich, den Soll-Verlauf bereits bei der Herstellung je nach Tortyp vorzugeben und abzuspeichern. Der Soll-Änderungsverlauf kann ebenfalls einmalig bestimmt und abgespeichert werden, es ist aber auch möglich, daß der SollSoll-Änderungsverlauf während des Betriebes bei jeder Bewegung des Torblatts auf der Grundlage des Soll-Verlaufs neu bestimmt wird.

Seinem grundsätzlichen Aufbau nach besteht eine Vorrichtung zur Durchführung des Verfahrens aus einem Torantrieb, einem Meßglied zur Messung der Überführungsstrecke, einem Meßglied zur Messung einer physikalischen Betriebsgröße der Torbewegung, einer Steuereinheit mit Speichern für die Meßgrößen und einem Differzierglied.

Dabei besteht die Steuereinheit aus einem Microcontroller, auf dem bereits entsprechende Speicher und AD-Wandler integriert sind. Vorzugsweise ist das Differenzierglied ebenfalls auf dem Microcontroller in Form einer Software-Logik implementiert. Es ist aber auch denkbar, daß das Differenzierglied aus einem analogen Differenziator besteht, dessen Signal ebenfalls einem AD-Wandler zugeführt wird. In jedem Fall muß das Differenzierglied so ausgelegt sein, daß die momentane Ableitung des betreffenden Eingangssignals unabhängig von kurzzeitigen Rauschstörungen zuverlässig bestimmt wird.

Dabei besteht der Torantrieb aus einem Elektromotor. Die zugeführte Leistung des Elektromotors kann dabei direkt als Maß für eine physikalische Betriebsgröße der Torbewegung hergenommen werden. Bei konstant anliegender Spannung kann auch der dem Elektromotor zugeführte Strom als Basis für eine physikalische Betriebsgröße dienen, wobei der dabei gemessene Strom näherungsweise ein Maß für das abgegebene Moment des Elektromotors ist.

Dabei ist vorgesehen, daß das von der Steuereinheit erzeugte Unterbrechungssignal ein Abschalten des Elektromotors zur Folge hat. Es ist aber auch möglich, daß die Antriebsrichtung des Torantriebs sich aufgrund eines Unterbrechungssignales umkehrt, was bei einem geeigneten Elektromotor durch Umpolung der Versorgungsspannung oder auch durch ein geeignetes Getriebe geschehen kann.

Weitere Einzelheiten und Vorteile der Erfindung werden anhand eines in der Zeichnung dargestellten Torantriebs, der kein Ausführungsbeispiel der Erfindung darstellt, näher erläutert. In dieser zeigt:
- Fig. 1: eine schematische Darstellung eines über Kopf bewegbaren Garagentors mit einem Blockschaltbild des Überwachungssystems und
- Fig. 2: eine schematische Darstellung eines Impulsgebers auf einer elastischen Kupplung.

Das Garagentor aus Fig. 1 weist zwei vertikale Streben 1 auf, an deren oberen Ende sich zwei Laufschienen 2 anschließen, in denen das Torblatt 3 geführt ist. Das Torblatt 3 ist weiterhin mit einem nicht dargestellten Gestänge an die Streben 1 angelenkt, so daß sich das Torblatt mit einer Überkopfbewegung öffnen und schließen läßt. Außerdem sind Ausgleichsfedern vorgesehen, die das Eigengewicht des Torblatts während der Bewegung weitgehend kompensieren und die das Torblatt in seinen Endstellungen definiert halten. Das mit 4 bezeichnete Antriebssystem besteht insgesamt aus einem Schleppkettenantrieb mit einer Schleppkette 5, an der das Torblatt 3 angelenkt ist und die über die Umlenkrolle 6 sowie über eine nicht dargestellte Antriebsrolle geführt ist. Die Antriebsrolle befindet sich in dem Antriebsaggregat 7 und wird über ein Getriebe durch den Elektromotor 9 angetrieben. Ebenfalls durch den Elektromotor 9 angetrieben wird ein Impulsgeber 8, der auf einer elastischen Kupplung montiert ist und der nach einem gewissen Drehwinkel jeweils einen Impuls abgibt.

Das gesamte System wird durch die Steuereinheit 10 gesteuert, die aus einem Microcontroller mit integriertem Speicher und AD-Wandlern besteht. Das Ausgangssignal der Steuereinheit 10 führt zu einem Verstärker 11, der dem Elektromotor 9 über ein Strommeßglied 12 die notwendige Leistung zuführt. Zu den Eingangsgrößen der Steuereinheit gehören die Meßgrößen 8a und 12a, die Schaltsignale 13a und 14a sowie nicht näher spezifizierte Eingangssignale 15, zu denen Signale einer Bedieneinheit wie auch eine Spannungsversorgung zählen können.

Das Signal 8a des Impulsgebers wird von der Steuereinheit in Verbindung mit Signalen der Schaltelemente 13 und 14 ausgewertet.

Die Schaltelemente werden dabei von dem Torblatt 3 in dessen Endstellungen, also jeweils in vertikaler und in horizontaler Stellung, betätigt. Die Signale 13a und 14a dienen also jeweils als Start-Stopsignale, um ein zuverlässiges Aufintegrieren des Signals 8a zu gewährleisten.

Figur 2 zeigt eine mögliche Ausbildung des Impulsgebers 8. In einem axialen Querschnitt und in einem radialen Schnitt ist eine Kupplung dargestellt, die zwischen dem Antriebsrad der Schleppkette 5 und dem Ausgang des Antriebsmotors 9 vorgesehen ist. Die angetriebene Kupplungshälfte 20 ist als ein drehelastisches Kupplungsglied mit einer radialen Zwischenschicht zwischen Verzahnung und Nabe, beispielsweise in Form eines Gummiringes 21 ausgebildet. Die abgetriebene Kupplungshälfte 22 weist an ihrem radialen Umfang Zähne 23 auf, die durch den induktiven Geber 24 abgetastet werden. Bei Drehung der Kupplung gibt dabei der induktive Geber 24 aufgrund der periodischen Änderung der Induktivität entsprechende Impulse ab.

Mit einer derartigen elastischen Kupplung ist es ebenfalls möglich, das abgegebene Moment des Elektromotors 9 durch die Messung des Verdrehwinkels zwischen der angetriebenen Kupplungshälfte 20 und der abgetriebenen Kupplungshälfte 22 zu bestimmten. In dem vorliegenden Ausführungsbeispiel geschieht dies allerdings durch das Strommeßglied 12, das den dem Elektromotor zugeführten Strom mißt. Die Auswertung der Meßsignale 8a und 12a wird dabei im folgenden beschrieben:

Vor der Inbetriebnahme des Torantriebs wird der Soll-Verlauf des Motorstroms für einen hindernisfreien Normalbetrieb in Abhängigkeit von der Überführungsstrecke aufgenommen. Hierzu werden die Signale 8a und 12a über AD-Wandler zu gleichen Abtastzeitpunkten in den Microcontroller eingelesen und derart abgespeichert, daß eine Zuordnung von Werten gleicher Zeitpunkte möglich ist. Zusammen mit dem Steuerprogramm der Antriebssteuerung wird der somit aufgenommene Soll-Verlauf im EPROM abgespeichert, so daß die Werte bei jedem Reset des Microcontrollers wieder in den Arbeitsspeicher geladen werden können.

Während einer öffnungs- oder Schließbewegung des Torblatts wird entsprechend dem Soll-Verlauf ein Ist-Verlauf des Motorstroms in Abhängigkeit von der Überführungsstrecke aufgenommen. Für jeden aufgenommenen Ist-Wert wird dabei vor Aufnahme des nächsten Ist-Werts, also innerhalb einer Abtastperiode, eine Rechenprozetur durchlaufen, die überprüft, ob unzulässige Abweichungen vom Soll-Verlauf vorliegen und ob demgemäß ein Unterbrechungssignal erzeugt werden muß.

Hierzu wird zunächst jeder aufgenommene Ist-Wert mit dem entsprechenden Soll-Wert für gleiche Werte der Überführungsstrecke vergleichen. Weicht der Ist-Wert von dem Soll-Wert um einen vorher festgelegten Betrag ab, so wird ein Unterbrechungssignal von dem Microcontroller erzeugt, das eine Umkehrung der Antriebsrichtung des Torblatts zur Folge hat.

Liegt der Ist-Verlauf dagegen innerhalb eines zulässigen Bereichs, so wird in einem nächsten Schritt für den aktuell aufgenommenen Ist-Wert die Ableitung in Abhängigkeit von der Überführungsstrecke gebildet. Hierzu sind verschiedene Verfahren denkbar, das einfachste besteht in einer Differenzbildung zwischen dem aktuell aufgenommenen Ist-Wert und dem vorher aufgenommenen Ist-Wert. Sind die Ist-Werte besonders Rauschbehaftet, so ist vor der Differenzbildung gegebenenfalls eine Glättung der vorhergehenden Werte notwendig. Hierzu werden eine bestimmte Anzahl vorher aufgenommener Ist-Werte mit einer vorgegebenen Funktion interpoliert, bevor dann von dieser interpolierten Funktion die Ableitung gebildet wird. Die aktuell bestimmte Ableitung findet Eingang in einen Ist-Änderungsverlauf, der mit einem Soll-Änderungsverlauf verglichen wird. Dieser Soll-Änderungsverlauf wurde ebenfalls vor Inbetriebnahme basierend auf dem bereits aufgenommenen Soll-Verlauf nach dem eben beschriebenen Verfahren bestimmt und abgespeichert. Weicht der Ist-Änderungswert von dem Soll-Änderungswert um einen vorher festgelegten Betrag ab, so wird ein Unterbrechungssignal erzeugt, das wiederum eine Umkehrung der Antriebsrichtung des Torblatts zur Folge hat.

Gemäß dem oben beschriebenen Verfahren wird also das bereits bekannte Kriterium zwischen Soll-Verlauf und Ist-Verlauf um ein zusätzliches Kriterium zwischen Soll-Änderungsverlauf und Ist-Änderungsverlauf ergänzt, was eine genauere Beurteilung zur Erzeugung eines Unterbrechungssignals erlaubt. Natürlich sind neben dem Ableitungskriterium noch weitere Kriterien denkbar, insbesondere kann der Soll-Verlauf durch die Bildung weiterer Ableitungen immer genauer mit dem Ist-Verlauf verglichen werden. Die Grenze bildet hier das bereits erwähnte Rauschverhalten beider Signale, wodurch eine Mindesttoleranzbreite zwischen dem Ist-Verlauf und dem Soll-Verlauf erforderlich wird, damit das Unterbrechungssignal nicht unerwünscht ausgelöst wird.

Anstelle des beschriebenen Verfahren zur Aufnahme des Soll- und des Ist-Verlaufs in Abhängigkeit von der Überführungsstrecke ist es erfindungsgemaß vorgesehen, Ist- und Soll-Verlauf in Abhängigkeit von der Zeit aufzunehmen. Voraussetzung hierfür ist, daß der Überführungsverlauf des Torblatts sich über die Zeit nicht ändert. Hierzu müßte sichergestellt sein, daß Reibungseinflüsse wie auch sonstige Störeinflüsse zu vernachlässigen sind. Dem kann bedingt dadurch Rechnung getragen werden, indem der Soll-Verlauf nach regelmäßigen Wartungsintervallen neu aufgenommen wird. Sind die Störeinflüsse demnach zu vernachlässigen, so kann mitunter auch auf den Stromsensor 12 verzichtet werden, indem der Geschwindigkeitsverlauf des Torblatts über der Zeit aus dem Signal des Impulsgebers 8 bestimmt wird.

## Patentansprüche

1. Verfahren zur Überwachung der Bewegung eines durch einen Elektromotor antreibbaren, ein- oder mehrteiligen Torblattes (3) eines Überkopf-Tores, entlang der Überführungsstrecke zwischen der Offen- und der Schließstellung und zur Unterbrechung dieser Bewegung, insbesondere durch Ab- und Umschalten des Antriebes (7) für den Fall eines Hindernisses in der Bewegungsbahn, gegen das das Torblatt (3) anläuft, mit folgenden Schritten:
- ein in Abhängigkeit von der Zeit tatsächlich auftretender Ist-Verlauf einer physikalischen Betriebsgröße der Bewegung des Torblatts, nämlich eines dem Torblattantrieb zugeführten Motorstroms, wird aufgenommen,
- ein Unterbrechungssignal für die Unterbrechung der Bewegung des überwachten Torblatts (3) wird erzeugt, wenn der aktuell aufgenommene Wert des Ist-Verlaufs von dem entsprechenden Wert eines Soll-Verlaufs in einem vorher festgelegten Maß abweicht, wobei der Soll-Verlauf auf der Grundlage des genannten Motorstroms mindestens einmalig vor Inbetriebnahme des Tores für einen hindernisfreien Normalbetrieb entlang der Zeit aufgenommen und gespeichert wird,
- ein in Abhängigkeit von der Zeit tatsächlich auftretender Ist-Änderungsverlauf wird bestimmt, indem für jeden aufgenommenen Wert des Ist-Verlaufs die Ableitung nach der Zeit gebildet wird,
- ein Unterbrechungssignal für die Unterbrechung der Bewegung des überwachten Torblatts (3) wird erzeugt, wenn der aktuell bestimmte Wert des Ist-Änderungsverlaufs von dem entsprechenden Wert eines Soll-Änderungsverlaufs in einem vorher festgelegten Maß abweicht, wobei
der Soll-Änderungsverlauf mindestens einmalig vor Inbetriebnahme des Tores basierend auf dem Soll-Verlauf festgelegt und abgespeichert wird, und
die zulässige Abweichung des Ist-Änderungsverlaufs von dem Soll-Änderungsverlauf über die Zeit hinweg in Abhängigkeit von weiteren Einflußgrößen festgelegt wird.

2. Verfahren nach Anspruch 1, **dadurch gekennzeichnet, daß** als Ableitung die erste Ableitung nach der Zeit gebildet wird.

3. Verfahren nach Anspruch 1 oder 2, **dadurch gekennzeichnet, daß** die zulässige Abweichung des Ist-Änderungsverlaufs von dem Soll-Änderungsverlauf über die Zeit hinweg in Abhängigkeit von Windeinflüssen festgelegt wird.

4. Verfahren nach einem der Ansprüche 1-3, **dadurch gekennzeichnet, daß** der Soll-Verlauf für den hindernisfreien Normalbetrieb nach der Installation des Tores am Einsatzort aufgenommen und gespeichert wird und daß aus dem Soll-Verlauf der Soll-Änderungsverlauf bestimmt und abgespeichert wird.

5. Verfahren nach einem der Ansprüche 1-4, **dadurch gekennzeichnet, daß** der Soll-Verlauf nach bestimmten Betriebsintervallen des Tores jeweils neu aufgenommen und gespeichert wird und daß daraus ein neuer Soll-Änderungsverlauf bestimmt und gespeichert wird.

## Claims

1. Process for monitoring the movement of a single-piece or multi-piece door panel (3) of an overhead door that can be driven by an electric motor, along the track covered between the open position and the closed position, and for interrupting this movement, in particular by switching the drive (7) off and over, in the event of an obstacle in the path of movement which the door panel (3) encounters, with the following steps:
- an actual profile of a physical operating variable of the movement of the door panel, namely of a motor current supplied to the door panel drive, actually occurring as a function of time, is recorded,
- an interruption signal for the interruption of the movement of the monitored door panel (3) is generated if the currently recorded value of the actual profile deviates from the corresponding value of a desired profile to a previously fixed degree, the desired profile being recorded on the basis of the said motor current at least once before the door is put into operation for normal operation without any obstacle over time, and stored,
- an actual variation profile, actually occurring as a function of time, is determined in that the derivative with respect to time is formed for each recorded value of the actual profile,
- an interruption signal for the interruption of the movement of the monitored door panel (3) is generated if the currently determined value of the actual variation profile deviates from the corresponding value of a desired variation profile to a previously fixed degree,
the desired variation profile being fixed at least once before the door is put into operation, on the basis of the desired profile, and stored, and
the permissible deviation of the actual variation profile from the desired variation profile over time being fixed as a function of further influencing variables.

2. Process according to Claim 1, **characterized in that** the first derivative with respect to time is formed as the derivative.

3. Process according to Claim 1 or 2, **characterized in that** the permissible deviation of the actual variation profile from the desired variation profile over time is fixed as a function of wind influences.

4. Process according to one of Claims 1-3, **characterized in that** the desired profile for normal operation without any obstacle is recorded after the installation of the door at the place of use and stored and **in that** the desired variation profile is determined from the desired profile and stored.

5. Process according to one of Claims 1-4, **characterized in that** the desired profile is newly recorded each time after specific operating intervals of the door and stored and **in that** a new desired variation profile is determined from this and stored.

## Revendications

1. Procédé de surveillance du mouvement d'un vantail de porte (3) entraîné par un moteur électrique, en une ou plusieurs parties, d'un portail se déplaçant au-dessus de la tête, le long de la distance de transfert entre la position ouverte et la position fermée, et d'interruption de ce mouvement, en particulier par une mise en et hors circuit de l'entraînement (7) pour le cas d'un obstacle dans la trajectoire, que le vantail de porte (3) heurte, comprenant les étapes suivantes:
- un gradient réel, apparaissant effectivement en fonction de la durée, d'une grandeur de fonctionnement physique du mouvement du vantail de portail, à savoir d'un courant moteur amené à l'entraînement du vantail de portail, est enregistré,
- un signal d'interruption pour l'interruption du mouvement du vantail de portail (3) surveillé est produit, lorsque la valeur présentement enregistrée du gradient réel s'écarte de la valeur correspondante d'un gradient de consigne dans une mesure prédéterminée auparavant, où le gradient de consigne, sur la base du courant moteur précité, est enregistré et sauvegardé au moins une fois avant la mise en marche du portail pour un fonctionnement normal sans obstacle le long de la durée,
- un gradient de modification réel, apparaissant effectivement en fonction de la durée, est défini en ce que pour chaque valeur enregistrée du gradient réel, la déduction est établie selon la durée,
- un signal d'interruption pour l'interruption du mouvement du vantail de portail (3) surveillé est produit, lorsque la valeur présentement définie du gradient de modification réel s'écarte de la valeur correspondante d'un gradient de modification de consigne dans une mesure prédéterminée préalablement, moyennant quoi
le gradient de modification de consigne est fixé et sauvegardé au moins une fois avant la mise en marche du portail en se basant sur le gradient de consigne, et
l'écart admis entre le gradient de modification réel et le gradient de modification de consigne est fixé sur la durée en fonction d'autres grandeurs d'influence.

2. Procédé selon la revendication 1, **caractérisé en ce que** la première déduction en tant que déduction, est établie selon la durée.

3. Procédé selon la revendication 1 ou 2, **caractérisé en ce que** l'écart toléré entre le gradient de modification réel et le gradient de modification de consigne sur la durée est fixé en fonction des influences du vent.

4. Procédé selon l'une des revendications 1 à 3, **caractérisé en ce que** le gradient de consigne pour le fonctionnement normal sans obstacle est enregistré et sauvegardé après l'installation du portail à l'endroit d'utilisation, et **en ce que** le gradient de modification de consigne est défini et sauvegardé à partir du gradient de consigne.

5. Procédé selon l'une quelconque des revendications 1 à 4, **caractérisé en ce que** le gradient de consigne est enregistré et sauvegardé respectivement à nouveau après des intervalles de fonctionnement définis du portail, et **en ce qu'**un nouveau gradient de modification de consigne est défini et sauvegardé à partir de celui-ci.
